# EUROPÄISCHE PATENTSCHRIFT

(11) **EP 0 424 664 B1**
(45) Veröffentlichungstag und Bekanntmachung des Hinweises auf die Patenterteilung: **17.08.1994**
(21) Anmeldenummer: 90117986.1
(22) Anmeldetag: 19.09.1990
(51) Int. Cl.: B61L 3/12, B61L 3/22

(54) **Einrichtung zur Übertragung von Steuerungsinformation auf ein Schienenfahrzeug**
Device for the transmission of control information to a rail vehicle
Dispositif pour la transmission d'information de commande à un véhicule ferroviaire

(30) Priorität: 27.10.1989 DE 3935809
(43) Veröffentlichungstag der Anmeldung: 02.05.1991
(73) Patentinhaber: Alcatel SEL Aktiengesellschaft, D-70435 Stuttgart (DE)
(72) Erfinder: Uebel, Helmut, D-7016 Gerlingen (DE); Knight, Alan C., D-7252 Weil der Stadt (DE)
(74) Vertreter: Pechhold, Eberhard, Dipl.-Phys.

(56) Entgegenhaltungen:
- DE-A- 1 780 093
- DE-A- 2 854 252
- DE-A- 3 126 383
- FR-A- 2 068 930
- FR-A- 2 162 093

## Beschreibung

Die Erfindung betrifft eine Einrichtung gemäß dem Oberbegriff des Patentanspruchs 1.

Eine solche Einrichtung ist z.B. aus der DE-A-31 26 383 bekannt. Sie soll eine sehr sichere Datenbildung und Datenübertragung ermöglichen, wobei das empfangende Bordsteuergerät in die Lage versetzt werden soll, selbsttätig zu erkennen, ob die ihm übermittelten Steuerungsdaten den geforderten Sicherheitsbedingungen genügen. Die bekannte Einrichtung ist Teil eines aufwendigen, eigenständigen modularen Zugbeeinflussungssystems, bei dem Meldungen von der Strecke, z.B. Gleisbesetztmeldungen und Geschwindigkeitsansagen der jeweils in Fahrrichtung vor dem Streckengerät liegenden Fahrwegelemente zunächst in zwei z.B. identischen Schaltwerken in Datentelegramme umgesetzt und dann signaltechnisch sicher auf die Fahrzeuge übertragen werden. Eine Auswertung der empfangenen Daten für sicherheitsrelevante Steuerungshandlungen erfolgt nur, wenn von beiden Schaltwerken her zusätzliche Daten, die das jeweilige Schaltwerk eindeutig kennzeichnen, auf dem Fahrzeug empfangen werden.

Neben dem o.g. bekannten System gibt es eine Reihe anderer bekannter Einrichtungen zur Informationsübertragung, für die Führerstandssignalisierung und Bremsüberwachung, die in europäischen Eisenbahnanlagen im Einsatz sind. Siehe hierzu z.B. Aufsatz von W. Schmitz in "Europa-Verkehr" 10. Jahrgang, Heft 2, Seiten 50 bis 63, insbesondere Abschnitte 7.4 und 7.5.

Wird zur Übertragung von Daten auf das Fahrzeug, wie in Abschnitt 8 des vorgenannten Aufsatzes beschrieben, eine Linienleiterschleife verwendet, so erfolgt die Sicherung der übertragenen Daten gegen Übertragungsfehler durch am Ende eines Datentelegrammes angefügte Redundanzbits und Quittieren des fehlerfreien Empfanges des Datentelegrammes durch das Fahrzeug. Diese Art der Datenübertragung setzt einen Rückübertragungskanal sowie eine aufwendige intelligente Einrichtung voraus.

Es ist Aufgabe der Erfindung, die Übertragung von Steuerungsinformation auf ein Schienenfahrzeug unter Berücksichtigung wechselnder Signalbegriffe mit einer möglichst einfachen Einrichtung zu ermöglichen.

Diese Aufgabe wird durch die im Patentanspruch 1 angegebenen Merkmale gelöst.

Durch die doppelte Vorspeicherung der zu übertragenden Steuerungsdatensätze in Festwertspeichern entfällt bei der erfindungsgemäßen Einrichtung ein großer Teil der Datentelegrammerstellung. Es werden lediglich die dem jeweils gültigen Signalbegriff entsprechenden Datensätze einschließlich Telegrammkopf und Redundanzteil aus den Festwertspeichern abgerufen und übertragen. Auf eine Datenübertragung in Gegenrichtung, vom Fahrzeug zur Strecke und die hierfür erforderlichen Einrichtungen kann gänzlich verzichtet werden. Die Sicherheitsprüfung der übertragenen Daten erfolgt im Fahrzeug durch Identitätsvergleich der aus verschiedenen Festwertspeichern stammenden Steuerungsdatensätze und Überprüfung ihrer Herkunft anhand der Speicherkennungen. Totalausfall der Datenübertragung kann durch einfache zusätzliche, für sich bekannte Maßnahmen erkennbar gemacht werden.

Weiterbildungen der Erfindung sind in den Unteransprüchen beschrieben.

So betrifft der Patentanspruch 2 den Einsatz zweier Mikrorechner im Streckengerät, denen die Festwertspeicher je zur Hälfte zugeordnet sind und die jeweils einen von zwei in ihren Steuerungsdaten übereinstimmenden Steuerungsdatensätzen auf das Fahrzeug übertragen. Die Mikrorechner arbeiten bis auf eine Absprache über die Reihenfolge, in der sie tätig werden wollen, voneinander unabhängig.

Der Gegenstand des Anspruchs 3 sieht insgesamt vier Festwertspeicher vor, deren Steuerungsdatensätze in vorgegebener Reihenfolge auf das Fahrzeug übertragen werden.

Da das Bordsteuergerät in der Lage ist, von vier jeweils paarweise gleichen Steuerungsdatensätzen diejenigen, die die einschränkendere gleiche Information enthalten, zu erkennen und nur diese weiterzuverwerten, ergibt sich, wie in Anspruch 4 beschrieben, die Möglichkeit, zur Einrichtung vorübergehender Langsamfahrstellen zwei der vier Festwertspeicher durch zwei andere, die entsprechend den Bedingungen der Langsamfahrstelle vorprogrammiert sind, auszutauschen und so komplizierte Programmierarbeiten an der Strecke zur Einrichtung der Langsamfahrstelle zu vermeiden. Zwei der Festwertspeicher können hierzu z.B. auf einer separat steckbaren Baugruppe angeordnet sein.

Es können auch, wie in Anspruch 5 beschrieben, Bereiche der als erste Festwertspeicher verwendeten Speicherbauelemente, - sofern diese genügend Speicherplatz aufweisen - als weitere Festwertspeicher verwendet und nur der Zugriff zu diesen weiteren Festwertspeichern über eine steckbare Baugruppe geführt werden. Zur Einrichtung einer Langsamfahrstelle kann dann diese speicherlose Baugruppe durch eine Baugruppe mit Speicherbauelementen, die der Langsamfahrstelle zugeordnete Datensätze enthalten, ersetzt werden. Damit wird eine bessere Ausnutzung der verwendeten Speicherbauelemente ermöglicht, ohne auf die Vorteile, Programmierarbeiten an der Strecke zu vermeiden und die ständige Überprüfung des Baugruppensteckplatzes, verzichten zu müssen.

Anspruch 6 betrifft den signaltechnisch sicheren Abgriff des Signalbegriffes an einem Signaleinsatz durch das Streckengerät, insbesondere für den Fall, daß die Zahl der zwischen Signaleinsatz und Streckengerät vorhandenen Verbindungsadern zur individuellen Übertragung aller vorkommenden Signalbegriffe nicht ausreicht.

Gemäß Anspruch 7 ist zwischen Streckengerät und einer Streckenzentrale, die mehrere Streckengeräte entlang einer Strecke steuert, eine Datenverbindung vorgesehen, über die jedem Streckengerät signaltechnisch sicher übermittelt wird, welcher Signalbegriff an dem jeweiligen Streckenort an ein dort vorüberfahrendes Fahrzeug zu übermitteln ist.

Dadurch kann, auch an Streckenpunkten, an denen wechselnde Signalbegriffe auf Fahrzeuge übertragen werden müssen, auf ortsfeste Signale verzichtet werden. Anstelle eines ortsfesten Signalsystems kann Führerstandssignalisierung treten oder es kann vollautomatisch gefahren werden.

Anspruch 8 sieht eine Möglichkeit vor, abgespeicherte Steuerungsdatensätze im Streckengerät von der Streckenzentrale aus zu ändern oder neu zu erstellen. Dies ermöglicht z.B. die Einrichtung von Langsamfahrstellen von der Streckenzentrale aus. Auch nach Betriebsstörungen, z.B. Stromausfällen an der Strecke, kann eine Wiederaufrüstung eines Streckengerätes von der Zentrale aus erfolgen.

Anspruch 9 betrifft eine Ausgestaltung der erfindungsgemäßen Einrichtung für den Einsatz an in beiden Richtungen befahrenen Gleisen.

Anspruch 10 sieht eine Möglichkeit für das Fahrzeug vor, seine Fahrrichtung und den Ort des Beginns der Linienleiterschleife zu ermitteln. Damit kann das Fahrzeug, selbst bei teilweise gestörter Datenübertragung, überprüfen, ob die aktivgeschaltete Linienleiterschleife und die empfangenen Steuerungsdaten seiner Fahrrichtung zugeordnet sind.

Anhand von sechs Figuren sollen nun Ausführungsbeispiele der Einrichtung nach der Erfindung beschrieben und ihre Funktion erklärt werden:
- Fig. 1: zeigt das Prinzip der erfindungsgemäßen Einrichtung an einem Blockschaltbild,
- Fig. 2: zeigt die Einrichtung nach der Erfindung mit verdoppelten Speicherbaugruppen und asymmetrischer Linienleiterschleife,
- Fig. 3: zeigt den Aufbau von Steuerungsdatensätzen,
- Fig. 4: zeigt vom Fahrzeug einzuhaltende Bremsvorgaben im Weg/Geschwindigkeitsdiagramm.
- Fig. 5: zeigt die Einrichtung nach der Erfindung mit Datenverbindung zu einer Streckenzentrale,
- Fig. 6: zeigt ein Blockschaltbild eines über eine Datenverbindung mit einer Streckenzentrale kommunizierenden Streckengerätes.

In Fig. 1 ist schematisch ein Gleis GL mit einem darauf befindlichen Fahrzeug FZ dargestellt. Das Fahrzeug besitzt ein signaltechnisch sicher ausgelegtes Bordsteuergerät BS, welches über einen Datenbus mit dem Führerstand FS des Fahrzeuges FZ verbunden ist und außerdem nicht dargestellte Aggregate einer automatischen Fahr- und Bremssteuerung (AFB) beeinflußt. Über Antennen A1 und A2 und einen Empfänger E ist das Bordsteuergerät des Fahrzeuges induktiv mit einer im Gleis verlegten Linienleiterschleife LL gekoppelt, die von einem Streckengerät SG über ein Fernspeisegerät FSG gespeist wird. Das Streckengerät ist vorzugsweise in der Nähe eines Signales S angeordnet und hat die Aufgabe, Streckeninformation und eingestellte Signalbegriffe signaltechnisch sicher auf das Fahrzeug zu übertragen.

Zur Übernahme des Signalbegriffs durch das Streckengerät SG ist dem Signaleinsatz SE des Signales ein Signalbegriffscodierer SC zugeordnet, der über eine Stellwerksleitung ST eingegebene Signalbegriffe oder am Signal S tatsächlich wirksame Signalzustände detektiert und in charakteristische Codeworte umsetzt. Diese Codeworte werden zweifach, parallel, z.B. als 6 Bit-Datenworte an das Streckengerät ausgegeben.

Das Streckengerät besitzt zwei Festwertspeicher SP1, SP2, von denen jeder sämtliche möglichen, zur Ausgabe an das Fahrzeug infragekommenden Steuerungsdatensätze gespeichert enthält. Jedem vom Signalbegriffscodierer erstellten Codewort, d.h. jedem Signalbegriff, ist ein Datensatz in jedem Speicher zugeordnet. Das Streckengerät liest aus jedem Speicher den dem anliegenden Codewort entsprechenden, bereits in der zu übertragenden Form, d.h. mit einem Telegrammkopf, einem eine Datensicherung mit Hamming-Distanz 4 zulassenden Redundanzteil und einer Speicherkennung versehen, vorliegenden Datensatz aus und überträgt ihn seriell an das am Gleis angeordnete Fernspeisegerät, welches im Rhythmus der einlaufenden Bit die Frequenz eines durch die Linienleiterschleife fließenden Stromes moduliert.

Das Streckengerät arbeitet kontinuierlich und gibt die aus den aus den verschiedenen Speichern stammenden Steuerungsdatensätzen erstellten Telegramme in vorgegebener Reihenfolge aus.

Damit wird das Bordsteuergerät des Fahrzeuges in die Lage versetzt, die aus einzelnen Speichern stammenden Datensätze ihrer Herkunft nach zu identifizieren und ihren Inhalt auf Identität zu prüfen. Sind zwei aus verschiedenen Speichern stammende, aufeinanderfolgend empfangene Datensätze identisch, so wird die enthaltene Information als richtig angesehen und zur Steuerung einer Anzeige im Führerstand oder zur Beeinflussung der automatischen Fahr- und Bremssteuerung freigegeben. Eine Bestätigung des einwandfreien Empfanges durch in Gegenrichtung übertragene Datentelegramme wie bei der Linienzugbeeinflussung findet nicht statt und hierzu notwendige Einrichtungen sind nicht vorgesehen.

Die in Fig. 1 dargestellte Einrichtung ist in der Lage, eine große Menge verschiedener Information in Telegrammform bereitzuhalten, so daß es keine Schwierigkeiten bereitet, sämtliche zur Berechnung von Bremsvorgaben durch das Bordsteuergerät benötigten Werte wie Zielentfernung, Höchstgeschwindigkeit, zulässige Geschwindigkeit in einer vorausliegenden Langsamfahrstelle, Abstand zu dieser Langsamfahrstelle, Länge der Langsamfahrstelle, Geschwindigkeit nach der Langsamfahrstelle auf das Fahrzeug zu übertragen. Falls, wie in Fig. 4 schematisch wiedergegeben, vor einem vorgegebenen Haltepunkt HP, an dem das Fahrzeug zum Stillstand kommen soll, noch ein Durchrutschweg DW bis zur eigentlichen Gefahrenstelle eingerichtet ist, so kann auch die Länge dieses Durchrutschweges auf das Fahrzeug übertragen werden. Dieses wird dadurch in die Lage versetzt, eine weniger einschränkende, am Ende des Durchrutschweges beginnende Zwangsbremskurve zu errechnen. Ein versehentliches Auslösen der Zwangsbremse wird dadurch unwahrscheinlicher und das Fahrzeug kann schneller an den vorgegebenen Haltepunkt heranfahren.

Fig. 4 zeigt hierzu vier verschiedene Kurven im Weg/Geschwindigkeits-Diagramm. So erreicht ein in Fig. 4 entlang einer Fahrkurve FK mit einer Geschwindigkeit V1 von rechts kommendes Fahrzeug am Wegpunkt S1 eine Bremsankündigungskurve BAN. Bei Erreichen dieser Kurve wird z.B. ein Führerstandssignal gesetzt, das den Fahrzeugführer auf eine bevorstehende Abbremsung aufmerksam macht. Eine folgende Bremseinsatzkurve BE löst am Wegpunkt S2 den Einsatz der Betriebsbremse aus oder zeigt die Notwendigkeit dazu im Führerstand an. Am Wegpunkt S3 ist die Betriebsbrems-Ablaufkurve BA erreicht, entlang derer die eigentliche Betriebsbremsung bis zum Haltepunkt HP erfolgt. Wurde die Betriebsbremse nicht betätigt, erreicht das Fahrzeug schließlich die Zwangsbremskurve Z, entlang derer es in jedem Fall und mit höchstmöglicher Bremsverzögerung bis zum Ende des Durchrutschweges DW zum Stillstand abgebremst wird.

Soll das in Fig. 1 dargestellte Gleis in beiden Richtungen befahren werden können und soll für beide Richtungen Steuerinformation übertragen worden können, so können zwei Linienleiterschleifen vorgesehen sein, von denen jeweils diejenige aktiv geschaltet ist, die der Richtung der bevorstehenden Zugfahrt zugeordnet ist. Dem Streckengerät müssen in diesem Falle die für beide Richtungen geltenden Signalbegriffe zugeführt werden und die Speicher des Streckengerätes müssen Datensätze für beide Fahrrichtungen enthalten. Selbstverständlich können auch zwei voneinander unabhängige Streckengeräte eingesetzt werden, von denen immer nur das für die eingestellte Fahrrichtung zuständige aktiv geschaltet ist.

In einem in Fig. 2 dargestellten Ausführungsbeispiel ist im Gleis GL eine mehrfach gekreuzte Linienleiterschleife LL angeordnet. Die Kreuzungsstellen K₁, ..., K4 lassen eine genaue Ortung der Linienleiterschleife und, aufgrund ihrer asymmetrischen Anordnung, eine Erkennung der Fahrrichtung auf dem Fahrzeug zu. Aufgrund der größeren Schleifenlänge läßt sich in der Zeit, in der die induktive Kopplung zwischen Schleife und Fahrzeug besteht, mehr Information auf das Fahrzeug übertragen als mit der im allgemeinen kürzeren Schleife in Fig. 1. Wegen der Möglichkeit der Richtungserkennung auf dem Fahrzeug entfällt die Notwendigkeit einer zweiten Schleife bei Zweirichtungsbetrieb der über das Gleis GL führenden Strecke.

Die vorgesehene Richtung kann innerhalb der Datentelegramme mitübertragen werden und das Fahrzeug kann prüfen, ob die so vorgegebene Richtung seiner eigenen Fahrrichtung entspricht und Datentelegramme, die der anderen Richtung zugeordnet sind, ausscheiden.

Das Streckengerät SG in Fig. 2 enthält zwei Sätze von Festwertspeichern SP1 und SP2 sowie SP3 und SP4, die auf getrennten steckbaren Baugruppen BG1 und BG2 angeordnet sind. Die in den Speichern SP1 und SP2 enthaltenen, einander entsprechenden Datensätze sind jeweils bis auf die Speicherkennung und den Redundanzteil miteinander identisch. Ebenso die Datensätze in den Speichern SP3 und SP4. Zwischen den Datensätzen in den Speichern SP1 und SP2 und den Datensätzen in den Speichern SP3 und SP4 können jedoch Unterschiede bestehen. Die Speicher SP3 und SP4 können z.B. einschränkendere Information enthalten als die Speicher SP1 und SP2.

Werden auf das Fahrzeug abwechselnd Datensätze aus allen vier Speichern in vorgegebener Reihenfolge übertragen, so erhält in diesem Falle das Bordsteuergerät insgesamt zwei unterschiedliche, jedoch gültige Datensatzpaare, von denen eines eine einschränkendere Information enthält als das andere.

In dem Bordsteuergerät eines die in Fig. 2 dargestellte Strecke befahrenden Fahrzeuges findet deshalb vor der Weiterverarbeitung eines der Datensatzpaare ein Vergleich der Inhalte der unterschiedlichen Datensatzpaare statt und es wird das Datensatzpaar weiterverarbeitet, das die einschränkendere Steuerungsinformation enthält.

Damit kann, z.B. bei Einrichtung einer Langsamfahrstelle, eine mit den Daten der Langsamfahrstelle vorprogrammierte Baugruppe anstelle der Baugruppe BG2 in das Streckengerät eingesetzt werden. Dies bewirkt, daß das vorüberfahrende Fahrzeuge die einschränkendere Information der neuen Baugruppe weiterverarbeitet. Ein Umprogrammieren der Speicher an der Strecke mit dem damit verbundenen Fehlerrisiko wird hiermit vermieden. Enthalten alle vier Speicher identische Datensätze, so macht sich ein etwaiger Ausfall eines Speichers, der zur Ungültigkeit der aus einer der Baugruppen stammenden Datensätze führt, noch nicht fahrteinschränkend bemerkbar.

In Fig. 3 ist schematisch der Aufbau der an ein Fahrzeug übermittelten Steuerungsdatensätze wiedergegeben. Entsprechend dem bei der Linienzugbeeinflussung verwendeten Muster besteht jeder Steuerungsdatensatz aus einem Telegrammkopf, der den Telegrammbeginn signalisiert, einem Informationsteil, der hier die Speicherkennung SK1, SK4 und die Steuerungsdaten ISK1, ISK4 enthält, und einem Redundanzteil RT, der der Sicherung der Daten vor Übertragungsstörungen dient und z.B. mittels eines rückgekoppelten Schieberegisters erzeugt wird.

Zur Übertragung werden die einzelnen Speicher in vorgegebener Reihenfolge ausgelesen.

Um einen Totalausfall der Übertragung für das Fahrzeug erkennbar zu machen, kann in bekannter Weise eine unabhängige zusätzliche Einrichtung, z.B. eine punktförmige Zugbeeinflussungseinrichtung am Ort der Linienleiterschleife angeordnet werden, oder es kann mit den übertragenen Steuerungsdaten die Entfernung zur jeweils nächsten Linienleiterschleife mitübertragen und mit Hilfe einer fahrzeugseitigen Wegmeßeinrichtung gemessen werden. Werden am Ende der gemessenen Wegstrecke oder - im ersteren Fall - bei Erkennen der punktförmigen Zugbeeinflussungseinrichtung keine Steuerungsdatensätze empfangen, so geht das Fahrzeug von einem Totalausfall der Übertragung aus und signalisiert diesen dem Fahrzeugführer. Bleibt dessen Reaktion, z.B. die Betätigung einer Aufmerksamkeitstaste, aus, erfolgt eine Zwangsbremsung.

In Fig. 5 ist ein Blockschaltbild der Einrichtung nach der Erfindung wiedergegeben, das bis auf den Aufbau des Streckengerätes und dessen Anschluß an ein Sichtsignal dem in Fig. 1 dargestellten Blockschaltbild entspricht. Das Streckengerät SG enthält hier jedoch zwei Mikrorechner R1, R2 und ist über einen seriellen Datenbus SB mit einer Streckenzentrale Z verbunden. Eine Ankopplung an ein Sichtsignal entfällt hier, da die die an ein Fahrzeug zu übermittelnden Steuerungsdatensätze bestimmenden, wechselnden Signalbegriffe dem Streckengerät über den seriellen Bus mitgeteilt werden. Anstelle eines seriellen Busses, der mit wenig Aufwand z.B. über bereits vorhandene Streckenkabel, über eine optische Übertragungsstrecke oder über einen Funkkanal geführt werden kann, kann auch ein paralleler Bus treten. Dieser ermöglicht eine schnelle Übertragung, ist aber anfällig gegen elektromagnetische Einstreuungen, was seine Realisierung als optische Übertragungsstrecke zweckmäßig erscheinen läßt.

Fig. 6 zeigt den Aufbau eines Streckengerätes, das für den Betrieb mit einem zu einer Streckenzentrale führenden, seriellen Bus eingerichtet ist.

Zwei Mikrorechner R1, R2 mit integriertem Taktgeber und eingebautem UART (Universal Asyncronous Receiver Transmitter), z.B. unter der Typenbezeichnung 80C32 auf dem Markt, sind mit externen Speichern SP1 und SP2 ausgestattet, die je einen Programmspeicherbereich und einen Datenspeicherbereich aufweisen. Der Datenspeicherbereich ist als EEPROM ausgestaltet und enthält jeweils bis zu 64 einzeln abrufbare Steuerungsdatensätze als fertige Datentelegramme einschließlich Telegrammkopf, Speicherkennung und Redundanzteil. Zur Ausgabe auf die Linienleitschleife liest jeder der Rechner abwechselnd einen dem eingestellten Signalbegriff entsprechenden Steuerungsdatensatz aus dem Datenspeicherbereich seines externen Speichers aus und führt ihn über einen seriell betriebenen Sendebus SER dem Fernspeisegerät am Gleis zu. Um sicherzustellen, daß nicht beide Rechner gleichzeitig Daten ausgeben, werden die Arbeitstakte beider Rechner über eine Taktsynchronisationsleitung SY synchronisiert. Die Ausgabe erfolgt zudem interrupt-gesteuert mit einem in einem dem Taktausgang CLK des ersten Rechners R1 nachgeschalteten Teiler T heruntergeteilten Ausgabetakt, wobei z.B. Rechner 1 bei aufsteigender und Rechner 2 bei abfallender Flanke des Ausgabetaktes mit der Ausgabe seines Steuerungsdatensatzes beginnt. Über eine Steuerleitung ST kann der Sender des Fernspeisegerätes aus- und einschaltet werden.

Den Datenverkehr mit der Streckenzentrale Z wickeln beide Mikrorechner völlig unabhängig voneinander ab. Jeder Rechner wird von der Streckenzentrale über eine Telegrammadresse angesprochen und mit Steuerungsinformation und Steuerungsdatensätzen versorgt. Die seriellen Telegramme werden über ein Modem M auf eine zur Streckenzentrale führende Übertragungsleitung ÜL oder einen entsprechenden Funkkanal geschaltet.

Die Steuerungsinformation enthält für gewöhnlich die Adresse des Steuerungdatensatzes, den der angesprochene Mikrorechner auf die Linienleiterschleife auszugeben hat. Die Steuerungsinformation kann aber auch Speicheranweisungen für von der Streckenzentrale her übertragene, geänderte oder neu erstelle Steuerungsdatensätze enthalten. Auch Abschaltkommandos können im Störungsfalle als Steuerungsinformation übertragen werden.

In umgekehrter Richtung, vom Streckengerät zur Streckenzentrale, werden Überwachungsinformationen übertragen. Zur Überwachung der Inhalte der externen Speicher bilden die Rechner Prüfsummen über die gespeicherten Daten und senden diese in regelmäßigen Zeitabständen oder nach Aufforderung an die Streckenzentrale. Das sichere Rechnersystem der Streckenzentrale vergleicht die Prüfsummen der beiden Mikrorechner miteinander und mit einem in der Streckenzentrale gebildeten aktuellen Sollwert. Bei Nichtübereinstimmung zweier Prüfsummen wird die Ausgabe bes Streckengerätes von der Streckenzentrale aus abgeschaltet. Eine Abschaltung der Ausgabe des Streckengerätes erfolgt außerdem durch einen Mikrorechner selbst, wenn dieser über eine vorgegebene Zeitspanne hinweg nicht mehr von der Zentrale angesprochen wird, oder durch ein Abschaltkommando der Streckenzentrale, wenn ein Mikrorechner auf eine Anweisung der Streckenzentrale nicht wie vorgeschrieben reagiert.

Die Einrichtung nach der Erfindung ist signaltechnisch sicher, da sämtliche Steuerungsinformationen zweikanalig erarbeitet und übertragen und sowohl im Fahrzeug als auch in der Streckenzentrale einem Vergleich durch ein sicheres Rechnersystem unterzogen werden. Durch die Übertragung der Prüfsummen über die abgespeicherten Steuerungsdatensätze wird ein Ausfall in einem der externen Speicher sehr schnell erkannt, so daß das Auftreten eines gefährlichen Doppelfehlers äußerst unwahrscheinlich ist.

## Patentansprüche

1. Einrichtung zur Übertragung von Steuerungsinformation auf ein Schienenfahrzeug (FZ), wobei die Einrichtung ein fahrzeugseitiges Bordsteuergerät (BS) und ein im Bereich eines vorgegebenen Streckenortes befindliches, ortsfestes Streckengerät (SG), das mit einer Sendeeinrichtung (FSG) verbunden ist, über die Steuerungsdatensätze, die der Berechnung von Fahr- und Bremskurven durch das fahrzeugseitige Bordsteuergerät (BS) dienen, auf das Fahrzeug (FZ) übertragen werden, umfaßt, wobei, jeweils abwechselnd, Steuerungsdatensätze aus zwei getrennten Quellen an die Sendeeinrichtung (FSG) gegeben werden, die jeweils Daten enthalten, die die Quelle, aus der sie stammen, eindeutig kennzeichnen, und wobei eine Weiterverarbeitung von Steuerungsdaten auf dem Fahrzeug nur erfolgt, wenn Datensätze aus beiden Quellen empfangen werden,
**dadurch gekennzeichnet,**
daß das Streckengerät (SG) mit einer von der Sendeeinrichtung (FSG) gespeisten, mit dem Bordsteuergerät (BS) des Fahrzeuges (FZ) induktiv gekoppelten, im Bereich des Streckenortes im Gleis verlegten Linienleiterschleife (LL) verbunden ist, daß den Steuerungsdatensätzen verschiedene mögliche Signalbegriffe zugeordnet sind, daß das Streckengerät (SG) als Datenquellen zwei erste Festwertspeicher (SP1, SP2) aufweist, die für jeden möglichen Signalbegriff mindestens je einen Steuerungsdatensatz (ISK1 ... ISK4) gespeichert enthalten, daß die einem Signalbegriff zugeordneten Steuerungsdatensätze in beiden Festwertspeichern bis auf eine Speicherkennung (SK1 ... SK4) miteinander identisch sind und daß das Bordsteuergerät (BS) die empfangenen dem jeweils gültigen Signalbegriff entsprechenden Steuerungsdatensätze miteinander vergleicht und die enthaltenen Steuerungsdaten nur weiterverarbeitet, wenn die empfangenen Steuerungsdatensätze in ihren Steuerungsdaten miteinander identisch sind.

2. Einrichtung nach Anspruch 1, dadurch gekennzeichnet, daß das Streckengerät (SG) zwei voneinander unabhängige Mikrorechner (R1, R2) enthält, denen die Festwertspeicher (SP1, SP2) derart zugeordnet sind, daß jeder Mikrorechner über die gleichen gespeicherten Steuerungsdatensätze verfügt und daß jeder Mikrorechner den in dem ihm zugeordneten Festwertspeicher gespeicherten, dem eingestellten Signalbegriff entsprechenden Steuerungsdatensatz auf das Fahrzeug (FZ) überträgt.

3. Einrichtung nach Anspruch 1 oder 2, dadurch gekennzeichnet, daß zwei weitere Festwertspeicher (SP3, SP4) mit den einzelnen möglichen Signalbegriffen zugeordneten Steuerungsdatensätzen vorgesehen sind, daß die in den weiteren Festwertspeichern gespeicherten, den einzelnen möglichen Signalbegriffen zugeordneten Steuerungsdatensätze ebenfalls jeweils bis auf eine Speicherkennung (SK3, SK4) miteinander identisch sind, daß das Streckengerät (SG) für jeden zu übertragenden Signalbegriff die in den ersten Festwertspeichern (SP1, SP2) und die in den weiteren Festwertspeichern (SP3, SP4) enthaltenen zugeordneten Steuerungsdatensätze in vorgegebener Reihenfolge auf dar Fahrzeug (FZ) überträgt, daß das Bordsteuergerät sowohl die Reihenfolge des Eintreffens der Steuerungsdatensätze anhand der mitübertragenen Speicherkennungen als auch die paarweise Identität der aus den ersten Festwertspeichern und der aus den weiteren Festwertspeichern stammenden Steuerungsdaten prüft und diese nur weiterverarbeitet, wenn die vorgegebene Reihenfolge eingehalten ist und die in den Steuerungsdatensätzen enthaltenen Steuerungsdaten paarweise miteinander identisch sind und daß im Falle, daß sich die aus den ersten Festwertspeichern stammenden Steuerungsdaten von den aus den weiteren Festwertspeichern stammenden Steuerungsdaten unterscheiden, das Bordsteuergerät diejenigen Steuerungsdaten als gültig ansieht, die dem einschränkenderen Signalbegriff zugeordnet sind.

4. Einrichtung nach Anspruch 3, dadurch gekennzeichnet, daß die weiteren Festwertspeicher (SP3, SP4) auf einer steckbaren Baugruppe (BG2) im Streckengerät (SG) angeordnet sind und zur Einrichtung einer Langsamfahrstelle durch Festwertspeicher, die der Langsamfahrstelle zugeordnete Steuerungsdatensätze vorprogrammiert enthalten und auf einer anderen, gleichartigen Baugruppe angeordnet sind, ersetzt werden können.

5. Einrichtung nach Anspruch 3, dadurch gekennzeichnet, daß als weitere Festwertspeicher Teile der ersten Festwertspeicher dienen, daß der Zugriff auf die weiteren Festwertspeicher über eine im Streckengerät (SG) angeordnete steckbare speicherlose Baugruppe (BG2) erfolgt und daß die steckbare Baugruppe zur Einrichtung einer Langsamfahrstelle durch eine andere steckbare Baugruppe ersetzt werden kann, welche Festwertspeicher enthält, die der Langsamfahrstelle zugeordnete Steuerungsdatensätze vorprogrammiert enthalten.

6. Einrichtung nach einem der vorstehenden Ansprüche, dadurch gekennzeichnet, daß die Einrichtung an der Strecke befindliche Signale (S) umfaßt, wobei den an der Strecke befindlichen Signalen (S) je ein Signalbegriffscodierer (SC) zugeordnet ist, der eingestellte Signalbegriffe am Signaleinsatz (SE) des jeweiligen Signals (S) abgreift, codiert und zweikanalig, signaltechnisch sicher dem Streckengerät übergibt.

7. Einrichtung nach einem der Ansprüche 1 bis 5, dadurch gekennzeichnet, daß eine Datenverbindung (SB) zwischen dem Streckengerät und einer mit einem signaltechnisch sicheren Rechnersystem ausgestatteten, mehrere Streckengeräte steuernden Streckenzentrale (Z) besteht, welche dem Streckengerät eingestellte Signalbegriffe über die Datenverbindung signaltechnisch sicher übermittelt.

8. Einrichtung nach Anspruch 2, dadurch gekennzeichnet, daß eine Datenverbindung (SB) zwischen den Mikrorechnern (R1, R2) des Streckengerätes (SG) und einer mit einem signaltechnisch sicheren Rechnersystem ausgestatteten, mehrere Streckengeräte steuernden Streckenzentrale (Z) besteht, über die die Streckenzentrale den Mikrorechnern des Streckengerätes sowohl eingestellte Signalbegriffe als auch geänderte oder neu erstellte Steuerungsdatensätze signaltechnisch sicher übermittelt und daß die Mikrorechner des Streckengerätes in der Lage sind, auf Anweisung der Streckenzentrale hin die ihnen zugeordneten Festwertspeicher (SP1, SP2) mit den geänderten oder neu erstellten Steuerungsdatensätzen zu überschreiben.

9. Einrichtung nach einem der Ansprüche 1 bis 8, dadurch gekennzeichnet, daß zusätzlich eine weitere gleichartige Linienleiterschleife verlegt ist, daß jede der Linienleiterschleifen einer Fahrrichtung zugeordnet ist und vom Streckengerät nur aktiv geschaltet wird, wenn eine Zugfahrt in der zugeordneten Fahrrichtung erfolgen und Steuerungsinformation für diese Fahrrichtung übertragen werden soll.

10. Einrichtung nach einem der Ansprüche 1 bis 8, dadurch gekennzeichnet, daß die Linienleiterschleife (LL) mehrfach und in unsymmetrischem Abstandsraster gekreuzt ist, daß das Fahrzeug mit einer Wegmeßeinrichtung und einer Einrichtung zur Kreuzstellenerkennung ausgestattet ist, und das Bordsteuergerät (BS) aus den Abständen der Kreuzungsstellen (K1, ..., K4) voneinander die Fahrrichtung und den Ort des Schleifenbeginns ermittelt.

## Claims

1. A system for transmitting control information to a rail vehicle (FZ), said system comprising a vehicle on-board controller (BS) and fixed wayside equipment (SG) situated in the area of a predetermined track location and connected to a transmitting device (FSG) via which control-data records serving to calculate running-speed and braking curves in the vehicle on-board controller (BS) are transmitted to the vehicle (FZ), the transmitting device (FSG) being alternately supplied with control-data records from two separate sources which each contain data that positively identify the source from which they come, and the control data being further processed on the vehicle only if data records are received from both sources,
**characterized in**
that the wayside equipment (SG) is connected to a track-conductor loop (LL) laid in the track in the area of the track location which is fed by the transmitting device (FSG) and is inductively coupled to the on-board controller (BS) of the vehicle (FZ), that the control-data records are assigned different possible signal aspects, that the wayside equipment (SG) comprises two first read-only memories (SP1, SP2) as data sources which each contain at least one control-data record (ISK1, ..., ISK4) for each possible signal aspect, that those control-data records in the two read-only memories which are assigned to the same signal aspect are identical except for a memory identifier (SK1, ..., SK4), and that the on-board controller (BS) compares the received control-data records, which correspond to the current signal aspect, and processes the control data contained therein only if the received control-data records contain identical control data.

2. A system as claimed in claim 1, characterized in that the wayside equipment (SG) contains two independent microcomputers (R1, R2) with which the read-only memories (SP1, SP2) are associated in such a way that each microcomputer has access to the same stored control-data records, and that each microcomputer transmits to the vehicle (FZ) that of the control-data records stored in the associated read-only memory which corresponds to the current signal aspect.

3. A system as claimed in claim 1 or 2, characterized in that there are provided two additional read-only memories (SP3, SP4) containing control-data records assigned to the individual possible signal aspects, that the control-data records stored in the additional read-only memories and assigned to the individual possible signal aspects are also identical except for a memory identifier (SK3, SK4), that for each signal aspect to be transmitted, the wayside equipment (SG) transmits the associated control-data records contained in the first read-only memories (SP1, SP2) and in the additional read-only memories (SP3, SP4) to the vehicle (FZ) in a predetermined order, that the on-board controller checks both the order of arrival of the control-data records with the aid of the transmitted memory identifiers and the identity of pairs of the control-data records from the first read-only memories and from the additional read-only memories and processes said control-data records only if they arrived in the predetermined order and are identical in pairs, and that if the control-data records from the first read-only memories differ from the control-data records from the additional read-only memories, the on-board controller will regard that control-data record as valid which is assigned to the more restrictive signal aspect.

4. A system as claimed in claim 3, characterized in that the additional read-only memories (SP3, SP4) are disposed on a plug-in board (BG2) in the wayside equipment (SG) and, to install a speed restriction, are replaced with read-only memories which contain preprogrammed control-data records assigned to the speed restriction and are disposed on a different board of the same kind.

5. A system as claimed in claim 3, characterized in that the additional read-only memories are formed by portions of the first read-only memories, that the additional read-only memories are accessed via a memoryless plug-in board (BG2) disposed in the wayside equipment (SG), and that in order to install a speed restriction, the plug-in board can be replaced with another plug-in board containing read-only memories which contain pre-programmed control-data records assigned to the speed restriction.

6. A system as claimed in any one of the preceding claims, characterized in that the system comprises wayside signals (S) each having an aspect encoder (SC) associated therewith which obtains the current signal aspect from the location cabinet (SE) controlling the respective signal (S), encodes it, and transmits it to the wayside equipment over two channels on a fail-safe principle.

7. A system as claimed in any one of claims 1 to 5, characterized in that a data link (SB) is provided between the wayside equipment and a wayside control center (Z) which is equipped with a fail-safe computer system, controls several wayside equipments, and transmits current signal aspects over the data link to the wayside equipment on a fail-safe principle.

8. A system as claimed in claim 2, characterized in that between the microcomputers (R1, R2) of the wayside equipment (SG) and a wayside control center (Z) equipped with a fail-safe computer system and controlling several wayside equipments, a data link (SB) is provided over which the wayside control center transfers to the microcomputers of the wayside equipment both current signal aspects and modified or newly created control-data records on a fail-safe basis, and that the microcomputers of the wayside equipment are able to overwrite their associated read-only memories (SP1, SP2) with the modified or newly created control-data records by direction of the wayside control center.

9. A system as claimed in any one of claims 1 to 8, characterized in that an additional, like track-conductor loop is laid out, and that each of the track-conductor loops is assigned to one direction of travel and is activated by the wayside equipment only if a train movement is to take place in the assigned direction and control information is to be transmitted for said direction.

10. A system as claimed in any one of claims 1 to 8, characterized in that the track-conductor loop (LL) is crossed several times and in an unsymmetrical distance pattern, that the vehicle is equipped with a distance meter and a crossover detector, and that the on-board controller (BS) determines the direction of travel and the location of the beginning of the loop from the distances between the crossovers (K1, ..., K4).

## Revendications

1. Dispositif pour la transmission d'information de commande à un véhicule ferroviaire (FZ), dans le cas duquel le dispositif possède un appareil de commande de bord (BS), placé sur le véhicule, et un appareil de voie (SG), qui se trouve dans la zone d'un endroit prescrit de la voie, qui est fixe et qui est relié à un dispositif d'émission (FSG) au moyen duquel sont transmis au véhicule (FZ) les articles de données de commande qui servent au calcul des courbes de marche et de freinage par l'appareil de commande de bord (BS) placé sur le véhicule, dans le cas duquel sont fournis au dispositif d'émission (FSG), à partir de deux sources distinctes, chacun alternativement, des articles de données de commande qui contiennent chacun des données qui caractérisent sans ambiguité la source dont ils émanent, et dans le cas duquel la poursuite du traitement des données de commande ne s'effectue sur le véhicule que si des articles de données provenant des deux sources sont reçus,
dispositif caractérisé
par le fait que l'appareil de voie (SG) est relié à une boucle de ligne de pilotage (LL) alimentée par le dispositif d'émission (FSG), couplée, par induction, avec l'appareil de commande de bord (BS) du véhicule (FZ) et placée sur la voie au voisinage de l'endroit de la voie, par le fait qu'aux articles de données de commande correspondent différentes significations possibles du signal, par le fait que l'appareil de voie (SG) présente, comme sources de données, deux premières mémoires mortes (SP1, SP2) qui contiennent, mémorisés, pour chaque signification possible du signal, au moins chaque fois un article de données de commande (ISK1 ... ISK4), par le fait que les articles de données de commande correspondant à une signification du signal et se trouvant dans les deux mémoires mortes sont identiques l'une à l'autre à l'exception d'une identification de la mémoire (SK1 ... SK4) et par le fait que l'appareil de commande de bord (BS) compare l'un à l'autre les articles de données de commande, correspondant à chaque signification valable du signal, reçus et ne poursuit le traitement des données de commande contenues que si les articles de données de commande reçus sont identiques l'un à l'autre en ce qui concerne leurs données de commande.

2. Dispositif selon la revendication 1, caractérisé par le fait que l'appareil de voie (SG) contient deux micro-calculateurs (R1, R2) qui sont indépendants l'un de l'autre et auxquels les mémoires mortes (SP1, SP2) correspondent de façon telle que chaque micro-calculateur dispose des articles de données de commande identiques mémorisés et que chaque micro-calculateur transmet au véhicule l'article de données de commande qui est mémorisé dans la mémoire morte correspondante et qui correspond à la signification décidée du signal.

3. Dispositif selon la revendication 1 ou 2, caractérisé par le fait que sont prévues deux autres mémoires mortes (SP3, SP4) avec les articles de données de commande correspondant aux différentes significations possibles du signal, par le fait que les articles de données de commande mémorisés dans les autres mémoires mortes et correspondant aux différentes significations possibles du signal sont également chacun identiques l'un a l'autre à l'exception d'une identification de la mémoire (SK3, SK4), par le fait que, pour chaque signification du signal à transmettre, l'appareil de voie (SG) transmet au véhicule (FZ), selon la succession prescrite, les articles de données de commande contenus dans les premières mémoires mortes (SP1, SP2) et ceux, correspondants, contenus dans les autres mémoires mortes (SP3, SP4), par le fait que l'appareil de commande de bord vérifie aussi bien la succession de l'arrivée des articles de données de commande à l'aide des identifications de la mémoire transmises en même temps que, également, l'identité, par paire, des données de commande émanant des premières mémoires mortes et de celles émanant des autres mémoires mortes et n'en poursuit le traitement que si la succession prescrite est respectée et que si les données de commande contenues dans les articles de données de commande sont identiques l'une à l'autre par paire, et par le fait que, dans le cas où les données de commande émanant des premières mémoires mortes se différencient de celles émanant des autres mémoires mortes, l'appareil de commande de bord considère comme valables les données de commande qui correspondent à la signification la plus restrictive du signal.

4. Dispositif selon la revendication 3, caractérisé par le fait que les autres mémoires mortes (SP3, SP4) sont disposées sur un module enfichable (BG2) et, pour l'organisation d'une marche au ralenti, doivent être remplacées par des mémoires mortes qui contiennent, préprogrammés, des articles de données de commande correspondant à la marche au ralenti et sont disposées sur un autre module identique.

5. Dispositif selon la revendication 3, caractérisé par le fait que des parties des premières mémoires mortes servent d'autres mémoires mortes, par le fait que l'accès aux autres mémoires mortes se fait par l'intermédiaire d'un module enfichable sans mémoire (BG2) disposé dans l'appareil de voie (SG) et par le fait que le module enfichable peut, pour l'organisation d'une marche au ralenti, être remplacé par un autre module enfichable qui contient des mémoires mortes qui contiennent, préprogrammées, des articles de données de commande correspondant à la marche au ralenti.

6. Dispositif selon l'une des revendications précédentes, caractérisé par le fait que le dispositif comporte des signaux (S) se trouvant sur la voie, étant précisé qu'à ces signaux (S) se trouvant sur la voie correspond chaque fois un codeur de signification du signal (SC) qui prélève les significations décidées du signal sur la partie active (SE) de chaque signal (5), les code et les transmet de façon sûre à l'appareil de voie, sur deux canaux, par la technique du signal.

7. Dispositif selon l'une des revendications 1 à 5, caractérisé par le fait qu'entre l'appareil de voie et une centrale de voie (Z), équipée d'un système calculateur sûr en technique du signal et commandant plusieurs appareils de voie, une liaison pour les données (SB) qui transmet de façon sûre à l'appareil de voie, par la technique du signal et par l'intermédiaire de la liaison pour les données, les significations décidées du signal.

8. Dispositif selon la revendication 2, caractérisé par le fait qu'entre les micro-calculateurs (R1, R2) de l'appareil de voie (SG) et une centrale de voie (Z) équipée d'un système calculateur sûr en technique du signal et commandant plusieurs appareils de voie, il existe une liaison pour les données (SB) par l'intermédiaire de laquelle la centrale de voie transmet de façon sûre, en technique du signal, aux micro-calculateurs de l'appareil de voie aussi bien les significations décidées du signal que les articles de données de commande modifiés ou nouvellement établis et par le fait que les micro-calculateurs de l'appareil de voie sont capables, sur ordre de la centrale de voie, de périmer les mémoires mortes (SP1, SP2) qui leur correspondent et de les recouvrir avec les articles de données de commandes modifiés ou nouvellement établis.

9. Dispositif selon l'une des revendications 1 à 8, caractérisé par le fait qu'est en outre posée une autre boucle de ligne de pilotage identique, par le fait que chacune des boucles de ligne de pilotage correspond à un sens de marche et n'est activée par l'appareil de voie que lorsqu'un parcours de train doit se faire dans le sens de marche correspondant et qu'une information de commande doit être transmise pour ce sens de marche.

10. Dispositif selon l'une des revendications 1 à 8, caractérisé par le fait que la boucle de ligne de pilotage (LL) est plusieurs fois croisée selon une trame d'écartement dissymétrique, par le fait que le véhicule est équipé d'un dispositif de mesure du chemin parcouru et d'un dispositif de reconnaissance des croisements et qu'à partir des écartements des croisements (K1, ... K4) l'un de l'autre, l'appareil de commande de bord (BS) détermine le sens de marche et l'endroit du début de la boucle.
